# EUROPÄISCHE PATENTSCHRIFT

(11) **EP 1 477 422 B1**
(45) Veröffentlichungstag und Bekanntmachung des Hinweises auf die Patenterteilung: **14.01.2009**
(21) Anmeldenummer: 04011486.0
(22) Anmeldetag: 14.05.2004
(51) Int. Cl.: B65D 71/00

(54) **Gebinde für Milchprodukte**
Tray for dairy products
Barquette pour le conditionnement des produits laitiers

(30) Priorität: 16.05.2003 DE 20308183 U
(43) Veröffentlichungstag der Anmeldung: 17.11.2004
(73) Patentinhaber: Campina GmbH, 74078 Heilbronn (DE)
(72) Erfinder: Hubinger, Konrad, 33332 Gütersloh (DE)
(74) Vertreter: Patentanwälte Ruff, Wilhelm, Beier, Dauster & Partner

(56) Entgegenhaltungen:
- EP-A- 0 316 890
- AU-A- 6 280 180
- DE-A- 4 418 425
- FR-A- 2 777 549

## Beschreibung

Die Erfindung betrifft eine Transportvorrichtung mit im Wesentlichen gleichförmigen, für Milchprodukte vorgesehenen Behältern, die an ihrer Oberseite einen zumindest teilweise umlaufenden, seitlich überstehenden Siegelrand aufweisen, mit einer im Wesentlichen rechteckigen Grundfläche, an der Haltemittel zur Aufnahme der Behälter vorgesehen sind, wobei für zumindest eine erste, insbesondere eine längere, Grundflächenkantenlänge ein ganzzahliger Bruchteil einer Europalettenkantenlänge vorgesehen ist und sich Siegelränder benachbarter Behälter überlappen.

Transportvorrichtungen werden insbesondere zur Lagerung, zum Transport und zur Präsentation von im wesentlichen gleichförmigen Behältern für Milchprodukte eingesetzt. Sie müssen insbesondere Anforderungen im Hinblick auf Formstabilität, geringes Gewicht, niedrige Herstellungskosten und geringen Raumbedarf erfüllen. Diese Anforderungen können insbesondere durch eine aus einem Flachmaterial ausgeschnittene, gefalzte und abschnittsweise flächig verbundene dreidimensionale Struktur mit einer im wesentlichen rechteckigen Grundfläche und einer im Verhältnis zur Grundflächenkantenlänge geringen Höhe verwirklicht werden. Dabei sind in einer zumindest nahezu parallel zur Grundfläche angeordneten Haltefläche Haltemittel zur Aufnahme mehrerer im wesentlichen gleichförmiger Behälter für die Milchprodukte vorgesehen. Die Haltefläche weist eine Mehrzahl von Ausschnitten oder Vertiefungen auf, die an die Geometrie der Behälter angepasst sind und die insbesondere als formschlüssig wirkende Haltemittel für die Aufnahme der Behälter vorgesehen sind. Durch die Transportvorrichtung und die in der Transportvorrichtung eingebrachten Behälter wird ein dreidimensionaler Verbund gebildet, der eine im wesentlichen kubische Hüllgeometrie aufweist. Dadurch ist die Transportvorrichtung mit den Behältern besonders gut für eine Aufeinanderstapelung und damit für Lagerungs-, Transport- und Präsentationszwecke geeignet. Als Milchprodukte, die in den Behältern einer derartigen Transportvorrichtung vorgesehen sind, kommen insbesondere niedrig- bis hochviskose, wässrige bzw. creme- oder gelartige Substanzen wie Schlagsahne, Pudding, Quark, Joghurt, Buttermilch oder Frischkäseprodukte in Frage.

Die Behälter weisen insbesondere an einer nahe einem maximalen Behälterquerschnitt vorgesehenen Behälteröffnung einen zumindest nahezu umlaufenden, nach außen auskragenden dünnwandigen Siegelrand auf. An diesem Siegelrand kann die Behälteröffnung mit einem insbesondere aus Kunststoff- oder Aluminiumfolie hergestellten Behälterdeckel verschlossen sein.

Für eine rationelle und kostengünstige Beförderung der Transportvorrichtungen mit den Behältern für die Milchprodukte werden mehrere Transportvorrichtungen nebeneinander und/oder übereinander auf eine Europalette gelegt. Eine Europalette ist eine insbesondere aus einer Holzlattenkonstruktion aufgebaute, stabile Trägerplattform mit hoher Traglast, die als genormte Unterlage für verschiedenste Güter verwendbar ist. Durch ihre Aufbauweise ermöglicht die Europalette eine Handhabung mit Gabelstablern oder Hubwagen. Dabei ist die Europalette im wesentlichen rechteckig gestaltet und weist nach gegenwärtiger Norm eine längere Europalettenkantenlänge von 1,20m sowie eine kürzere Europalettenkantenlänge von 0,80m auf. Durch eine Anpassung einer ersten Grundflächenkantenlänge der Transportvorrichtung auf eine Europalettenkantenlänge lässt sich eine besonders effektive Flächenausnutzung der Europalette im Hinblick auf die darauf anzuordnenden Transportvorrichtungen erzielen. Dazu ist zumindest eine erste, insbesondere eine längere Grundflächenkantenlänge der Transportvorrichtung entsprechend einem ganzzahligen Bruchteil der Europalettenkantenlänge vorgesehen. Ein ganzzahliger Bruchteil der Europalettenkantenlänge wird gewählt, um dementsprechend eine ganzzahlige Anzahl von Transportvorrichtungen so auf der Europalette unterbringen zu können. Dadurch tritt weder ein nennenswerter Überstand von Transportvorrichtungen über die Europalette auf, noch liegt ein ungenutzter Abstand zwischen einer Außenkante der Transportvorrichtung und der Europalettenkante vor. Während im ersten Fall durch den Überstand von Transportvorrichtungen eine raumökonomische Ordnung von Europaletten insbesondere auf einer Lagerfläche oder Ladefläche verhindert würde, ergäbe sich bei einem ungenutzten Abstand zwischen Außenkante und Europalettenkante eine nur ungenügende Raumausnutzung und damit Nachteile für eine Transportkapazität sowie für eine Stabilität übereinandergestapelter Transportvorrichtungen.

Die DE 44 18 425 A1 zeigt ein stapelbares Gebinde aus Kunststoff zur Aufnahme von konischen Kunststoffbechern, insbesondere Joghurtbechern. Das Gebinde weist Seitenwände und einen aus sich kreuzenden Stegen geformten Boden auf, wobei die Kreuzungsstellen der Stege die Auflagestellen für die Kunststoffbecher bilden. Weiterhin sind nach oben gezogene, das Gebinde zur Aufnahme der Kunststoffbecher in wenigstens annähernd quadratische Fächer unterteilende Zwischenstegen vorgesehen. Die für eine Stapelung des Gebindes geeigneten Seitenwände sind höher sind als die in vier parallele, gleich lange Längsreihen der Fächer einlegbaren Kunststoffbecher. Die Auflagestellen für die Kunststoffbecher in den beiden mittleren Längsreihen weisen eine andere Höhe auf als in den beiden äußeren Längsreihen. Die Distanz zwischen den Mitten der benachbarten äußeren und mittleren Längsreihen ist um das Maß des an jedem Kunststoffbecher oben vorstehenden Siegelrandes kürzer als der Durchmesser des Deckels jedes Kunststoffbechers. Damit liegt der vorstehende Siegelrand jedes niedriger stehenden Kunststoffbechers an den Berührungsstellen unter dem vorstehenden Siegelrand des anstoßenden Kunststoffbechers.

Die Aufgabe der Erfindung besteht darin, eine besonders einfach gestaltete Transportvorrichtung der eingangs genannten Art zu schaffen, die einen sicheren Transport und eine hohe Packungsdichte ermöglicht.

Die Erfindung ist dadurch gekennzeichnet, dass die in der Transportvorrichtung aufgenommenen Behälter derart überlappend geschuppt angeordnet sind, dass längs beider Grundflächenkanten ein jeweils nachfolgender Behälter mit seinem Siegelrand auf einem Siegelrand eines vorhergehenden Behälters aufliegt.

Für die Milchprodukte werden insbesondere kegelabschnittsförmig, zylindrisch, polygon- oder polygonkegelförmig geformte, flüssig-keitsdichte Behälter aus Materialien wie Kunststoff, beschichteter Pappe oder Verbundmaterialien eingesetzt. Durch eine Überlappung der Siegelränder der Behälter kann die Beabstandung der Ausnehmungen der Haltemittel kleiner als das maximale Projektionsmaß der Behälter gewählt werden ohne dass die Behälter durch mechanischen Kontakt beschädigt werden. Die Siegelränder der Behälter sind geschuppt angeordnet, dabei liegt jeweils ein nachfolgender Behälter mit seinem Siegelrand auf einem Siegelrand eines vorhergehenden Behälters auf. In einer besonders bevorzugten Ausführungsform der Erfindung sind an der Grundfläche entsprechende Einprägungen oder anders geartete Unterstützungsmittel für die Behälter vorgesehen. Dadurch wird eine treppenartige oder geschuppte Anordnung der Behälter unterstützt und gleichzeitig eine gleichmäßige Belastung der Behälterböden erreicht. Weiterhin kann durch eine derartige Anordnung ein Kontakt der jeweils benachbarten Siegelränder vermieden werden, was insbesondere bei empfindlichen Behälterdeckeln oder langen und rauhen Transportwegen eine Erhöhung einer Transportsicherheit und Transportstabilität der Behälter in der Transportvorrichtung ermöglicht.

In Ausgestaltung der Erfindung ist für den ganzteiligen Bruchteil der Europalettenkantenlänge ein Wertebereich von 2-6 vorgesehen. Dadurch ergibt sich für die Grundflächenkantenlänge der Transportvorrichtung bei Bezug auf die längere Europalettenkantenlänge von 1,20m ein Längenbereich von 0,60m-0,20m. Bezogen auf die kürzere Europalettenkantenlänge ergibt sich für die Grundflächenkantenlänge ein Längenbereich von 0,40m-0,133m. In Abhängigkeit von dem gewählten Bruchteil der Europalettenkantenlänge lässt sich dadurch eine Anpassung der Grundflächenkantenlänge der Transportvorrichtung an Erfordernisse von Verpackungsmaschinen, Kühlregalen, Verkaufsdisplays oder anderen für den Vertrieb von Milchprodukten geeigneten und insbesondere in Groß- und Einzelhandelsgeschäften zum Einsatz kommenden Präsentationsmitteln abstimmen.

In weiterer Ausgestaltung der Erfindung ist für die erste Grundflächenkantenlänge eine halbe Europalettenkantenlänge vorgesehen. Dadurch lässt sich eine besonders wirtschaftliche Verpackungseinheit aus der Transportvorrichtung und der darin aufgenommenen Behälter erzielen. Die Verpackungseinheit beinhaltet einerseits eine große Anzahl von Behältern, andererseits weist sie insbesondere bei Anwendung geeigneter Verstärkungsmaßnahmen eine hohe Stabilität auf und ist auch auf unebenem Untergrund standsicher. Insbesondere bei Zugrundelegung der kürzeren Europalettenkantenlänge als Bezugsmaß für die Grundflächenkantenlänge lässt sich durch den Wert 2 für den ganzzahligen Bruchteil der Europalettenkantenlänge eine vorteilhafte Anordnung von Transportvorrichtungen auf der Europalette erzielen.

In weiterer Ausgestaltung der Erfindung ist für die erste Grundflächenkantenlänge 0,39m-0,40m vorgesehen. Innerhalb des Längenbereiches von 0,39m-0,40m für die erste Grundflächenkantenlänge lässt sich eine Transportvorrichtung auch in Massenproduktion und unter Verwendung von kostengünstigen Werkstoffen wie Pappe, Kunststoff, Pressstoff oder geschäumtem Material ohne größeren Aufwand mit einer ausreichenden Präzision herstellen. Als Herstellungsverfahren kommen neben dem Ausstanzen, Falzen und Verbinden insbesondere von Pappzuschnitten auch Tiefzieh- oder Blasform-, Ausschäum- oder Spritzgussverfahren in Frage.

In weiterer Ausgestaltung der Erfindung ist auch für eine zweite Grundflächenkantenlänge ein ganzzahliger Bruchteil einer Europalettenkantenlänge vorgesehen. In Zusammenwirkung mit der ersten auf die Europalettenkantenlänge abgestimmten Grundflächenkantenlänge lässt sich somit eine besonders vorteilhafte Anpassung der Grundfläche der Transportvorrichtung auf die Europalette verwirklichen. Dadurch kann sichergestellt werden, dass bei einer Anordnung mehrerer Transportvorrichtungen auf der Europalette weder ein Überstand der Transportvorrichtungen über die Europalette noch eine Spaltenbildung zwischen den einzelnen Transportvorrichtungen stattfindet. Eine besonders vorteilhafte Grundfläche der Transportvorrichtung liegt insbesondere dann vor, wenn eine kürzere Grundflächenkantenlänge als ganzzahliger Bruchteil der längeren Europalettenkantenlänge vorgesehen ist.

In weiterer Ausgestaltung der Erfindung ist für die zweite Grundflächenkantenlänge ein Viertel einer Europalettenkantenlänge vorgesehen. Damit ergibt sich ein Längenbereich für die zweite Grundflächenkantenlänge von 0,29m-0,30m. Vorzugsweise ist ein Sollwert von 0,295m vorgesehen, um fertigungstechnisch bedingte Toleranzen der Transportvorrichtung abfangen zu können.

In weiterer Ausgestaltung der Erfindung sind als Haltemittel für die Behälter Ausnehmungen in einer zumindest nahezu parallel zur Grundfläche im Abstand zu dieser angeordneten Haltefläche vorgesehen. Die Ausnehmungen sind vorzugsweise in zueinander parallelen Reihen ausgebildet. Die Ausnehmungen dienen zur Aufnahme der Behälter. Vorzugsweise handelt es sich bei den Behältern, insbesondere Bechern, um solche mit kreisrundem Querschnitt. Die Ausnehmungen sind in Form und/oder Größe vorzugsweise entsprechend angepasst, insbesondere ebenfalls im wesentlichen kreisrund. Die Behälter stehen dabei mit einem Behälterboden auf der Grundfläche der Transportvorrichtung auf und werden somit im wesentlichen orthogonal zu einer Haupterstreckung der Grundfläche gehalten. Für eine formschlüssige Halterung der Behälter parallel zur Haupterstreckung der Grundfläche sind die Ausnehmungen, insbesondere Einschnitte oder Austanzungen, in einer der Querschnittsform der Behälter in etwa entsprechenden Form vorgesehen. Durch diese Ausnehmungen in der Haltefläche können durch die Haltefläche Haltekräfte auf jeden der Behälter ausgeübt werden, die sich im wesentlichen parallel zur Haupterstreckung der Grundfläche auswirken. In Zusammenwirkung mit der Grundfläche der Transportvorrichtung kann durch eine den Behältern anhaftende Gewichtskraft eine sichere Aufbewahrung der Behälter in der Transportvorrichtung in nahezu alle Raumrichtungen gewährleistet werden. Lediglich in Richtung einer Flächennormalen der Grundfläche, die sich in Richtung der Haltefläche bzw. bei normaler Lage entgegen der Gewichtskraft der Behälter erstreckt, weist die Transportvorrichtung bei bevorzugten Ausführungsformen keine Zusatzmittel zur Ausübung von Haltekräfte auf die Behälter auf. Als Zusatzmittel für Haltekräfte in dieser Raumrichtung könnten, was nicht erforderlich ist, formschlüssig mit den Behältern wechselwirkende Laschen oder Haltebügel in Frage kommen.

Bei einer besonders bevorzugten Ausführungsform der Erfindung ist mindestens eine, insbesondere eine, Grundflächenkantenlänge kürzer als eine Reihenlänge, die sich aus einer Aneinanderreihung der auf der Grundflächenkantenlänge untergebrachten Behälter ergibt, ohne dass die Behälter an den Rändern der Transportvorrichtung überstehen. Vorzugsweise ist die Grundflächenkantenlänge um mindestens 2,5%, insbesondere mindestens 3%, kürzer. In der Regel ist sie 3 bis 5% kürzer. Dies erlaubt eine optimale Platzausnutzung.

In weiterer Ausgestaltung der Erfindung ist für die Ausnehmungen der Haltmittel eine Beabstandung vorgesehen, die kleiner als ein maximales Projektionsmaß eines Behälters auf die Grundfläche ist. Ein Projektionsmaß des Behälters ergibt sich durch Projektion eines Behälterquerschnittes bei korrekt in Transportvorrichtung aufgenommenem Behälter auf die Grundfläche der Transportvorrichtung. Diese Ausgestaltung eignet sich besonders für die bekannten Behälter für Milchprodukte, die an der Oberseite eine größere Flächenausdehnung haben als an ihrer Unterseite. Solche Behälter besitzen insbesondere eine konische Form und/oder an der Oberseite einen nach außen überstehenden Rand. Der Abstand zwischen Grundfläche und Haltefläche ist insbesondere kleiner als die Höhe der Behälter. Während bei bekannten Transportvorrichtungen die Ausnehmungen der Haltemittel derartig beabstandet sind, dass ein maximales Projektionsmaß des Behälters als Mindestabstand zwischen den Ausnehmungen vorgesehen ist, wird bei der erfindungsgemäßen Transportvorrichtung eine Reduzierung der Beabstandung vorgesehen. Dadurch kann auf einer identischen Grundfläche eine größere Anzahl von Behältern untergebracht werden, sofern diese in geeigneter Weise zueinander angeordnet sind. Für eine geeignete Anordnung kommt insbesondere bei gleichförmigen Behältern ein Höhenversatz der Behälter zueinander in Frage, um ein gegenseitiges Durchdringen und eine dadurch auftretende Beschädigung der Behälter untereinander zu vermeiden.

In weiterer Ausgestaltung der Erfindung sind die Behälter vorzugsweise im wesentlichen konisch ausgebildete Becher, die über die Haltefläche überstehen. Dabei ist eine Bechergeometrie so gewählt, dass eine nach oben weisende Becheröffnung mit einem umlaufenden Siegelrand versehen ist und der Becher ausgehend von der Becheröffnung als Kegelabschnitt mit zu einem Becherboden hin abnehmendem Querschnitt versehen ist. Wird ein derartiger Becher in die Transportvorrichtung gestellt, ragt er zumindest abschnittsweise über die als Oberkante der Transportvorrichtung ausgebildete Haltefläche hinaus und kann dadurch insbesondere von geeigneten Transportgreifern in die Transportvorrichtung abgesetzt und durch Kunden bequem gegriffen werden.

In weiterer Ausgestaltung der Erfindung weisen die Becher ein Fassungsvermögen in einem Bereich von 0,16 Liter bis 0,3 Liter, bevorzugt in einem Bereich zwischen 0,2 Liter und 0,25 Liter auf. Damit kann ein besonders vorteilhaftes Verhältnis zwischen der Größe der Transporteinrichtung, der Menge des in den Bechern aufgenommenen Milchproduktes und der Standfestigkeit der Becher in der Transporteinrichtung verwirklicht werden. Durch die vorteilhafte Standfestigkeit der einzelnen Becher in der Transporteinrichtung wird auch die Stabilität mehrerer, übereinander gestapelter und mit Bechern versehener Transporteinrichtungen vorteilhaft beeinflusst, was sich insbesondere in einer verbesserten Handhabung einer mit gestapelten Transporteinrichtungen versehenen Europalette äußert.

In weiterer Ausgestaltung der Erfindung sind längs der ersten Grundflächenkantenlänge 6 benachbarte, im wesentlichen äquidistante Ausnehmungen als Haltemittel vorgesehen. Damit lassen sich in der Transportvorrichtung längs der ersten Grundflächenkantenlänge 6 Behälter, insbesondere in geschuppter Anordnung unterbringen. Durch die im wesentlichen äquidistant angeordneten Ausnehmungen sind während des Transports auftretende Belastungen nahezu gleichförmig auf die 6 hintereinander angeordneten Becher verteilt und führen daher auch zu einer homogenen Kraftverteilung.

In weiterer Ausgestaltung der Erfindung sind längs der zweiten Grundflächenkantenlänge 4 benachbarte zumindest nahezu äquidistante Ausnehmungen vorgesehen. Damit ergeben sich für eine erfindungsgemäße Transportvorrichtung 24 Ausnehmungen, in die Behälter gestellt werden können. Längs der zweiten Grundflächenkantenlänge ist auch für die 4 benachbarten Behälter eine insbesondere geschuppte Anordnung vorgesehen.

In weiterer Ausgestaltung der Erfindung sind Mittelachsen der Ausnehmungen weniger als 75mm voneinander beabstandet, wobei der maximale Durchmesser der Behälter im oberen Bereich mehr als 65mm beträgt. Eine Mittelachse einer Ausnehmung wird durch eine in Flächennormalenrichtung der Haltefläche erstreckte und auf einem Flächenmittelpunkt der Ausnehmung angeordnete Flächenzentrumsachse gebildet. Demgegenüber beträgt ein maximaler Durchmesser der Behälter im oberen Bereich nahe der Behälteröffnung, insbesondere am oberen Siegelrand mehr als 65mm, insbesondere 68mm. Durch eine Beabstandung der Mittelachsen der Ausnehmungen von insbesondere 65mm, besonders bevorzugt 64mm lässt sich die vorab beschriebene geschuppte Anordnung der Behälter in der Transportvorrichtung in einfacher Weise verwirklichen. Damit können in der Transportvorrichtung 24 Becher mit einem Außendurchmesser von insbesondere 68mm auf einer Grundfläche von maximal 0,4m mal 0,3m aufgenommen werden. Es kann gegenüber den aus dem Stand der Technik bekannten Transportvorrichtungen, die insbesondere exakt auf einen maximalen Querschnitt der Behälter angepasst sind und eine minimale Grundfläche einnehmen, bei einer nur geringfügigen Vergrößerung der Grundfläche eine signifikante, insbesondere 20-prozentige Erhöhung der Behälteranzahl bezogen auf eine Transportvorrichtung realisiert werden. Die erfindungsgemäße Transportvorrichtung erfüllt Anforderungen im Hinblick auf den raumökonomischen Transport auf Paletten und die Lagerung von Milchprodukten in Transportvorrichtungen in Verkaufsregalen besonders vorteilhaft.

Weitere Vorteile und Merkmale ergeben sich aus den Ansprüchen sowie aus der Beschreibung von bevorzugten Ausführungsbeispielen der Erfindung, das anhand der Zeichnungen beschrieben ist.
- Figur 1: zeigt in ebener Darstellung einen flächigen Zuschnitt für eine Transportvorrichtung,
- Figur 2: in isometrischer Darstellung einen Eckausschnitt einer benutzungsfertigen Transportvorrichtung,
- Figur 3: in ebener Schnittdarstellung eine Transportvorrichtung mit Behältern.

Bei dem in Figur 1 dargestellten Zuschnitt 2 einer Transportvorrichtung 1 handelt es sich um einen ausgestanzten und mit Falzkanten versehenen Pappkarton. Aus diesem Zuschnitt 2 wird in einem nachfolgenden, nicht dargestelltem Arbeitsschritt durch Falzvorgänge und Verklebung eine dreidimensionale Struktur hergestellt, wie sie in Figur 2 auschnittsweise dargestellt ist. Dazu ist in dem Zuschnitt 2 eine Vielzahl von Ausstanzungen, Ausklinkungen und Einschnitten vorgesehen, die für verschiedene Funktionen der Transportvorrichtung benötigt werden.

Der Zuschnitt 2 weist eine im wesentlichen rechteckige Grundfläche 4 auf. An von einander abgewandten kürzeren Seitenkanten der Grundfläche 4 sind über Querfalzkanten 5 verbundene Querlaschen 7 vorgesehen. An Längsseiten der Grundfläche 4 sind über Längsfalzkanten verbundene Seitenflächen 8 vorgesehen, an denen jeweils über parallel zu den Längsfalzkanten 6 verlaufende Halteflächenfalzkanten 9 vorgesehene Halteflächenabschnitte 10 angebracht sind. Die Halteflächeabschnitte 10 weisen Halteausnehmungen 3 auf, wobei jeweils der Grundfläche 4 zugewandte Halteausnehmungen 3 eine Kreiskontur 11 aufweisen, während einer Zuschnittsaußenkante 13 benachbarte Halteausnehmungen 3 als Schwalbenschwanzkonturen 12 vorgesehen sind. Die Schwalbenschwanzkreiskonturen 12 weisen jeweils einen der Zuschnittsaußenkante 13 zugewandten Seitenfalz auf, der eine Verbindung zwischen dem Halteflächenabschnitt 10 und Verstärkungslaschen 14 darstellt. Die Verstärkungslaschen 14 entsprechen nahezu vollständig der Schwalbenschwanzkreiskontur 12, sind jedoch an einer der Grundfläche 4 zugewandten Stirnseite geradlinig geschnitten, wobei die Stirnseite parallel zu der Längsfalzkante 6 angeordnet ist. An den Seitenflächen 8 sind jeweils mehrere Kühlöffnungen 19 vorgesehen, während an der Grundfläche 4 Zirkulationsöffnungen 17 sowie Transportöffnungen 18 vorgesehen sind. Mittig auf der Grundfläche 4 und parallel zur Längsfalzkante 6 sind paarige Klebelaschen 19 vorgesehen, die mit der Grundfläche 4 über jeweils in Richtung der Längsfalzkante 6 weisende Klappfalze 20 verbunden sind. Weiterhin sind jeweils an den Stirnseiten der Seitenflächen 8 sowie der Halteflächenabschnitte 10 nicht näher bezeichnete Klebelaschen vorgesehen, die für eine Verklebung beim Überführen des Zuschnitts in die dreidimensionale Struktur dienen.

Für die Herstellung der als dreidimensionale Struktur ausgebildeten Transportvorrichtung aus dem Zuschnitt 2 werden in einem Schritt die Seitenflächen 8 um die Längsfalzkanten 6 in einen Winkel von 90° zur Grundfläche 4 gebracht. Weiterhin werden die Querlaschen 7 und die Querfalzkanten 5 ebenfalls um 90° gegenüber der Grundfläche 4 gleichsinnig mit den Seitenkanten abgewinkelt. In einem weiteren, insbesondere nachfolgenden Schritt werden die an den Stirnseiten der Seitenflächen 8 vorgesehenen Klebelaschen um 90° gegenüber den Seitenflächen 8 abgewinkelt und in Kontakt mit den Querlaschen 7 gebracht, wobei eine Verklebung zwischen Klebelaschen und Querlaschen 7 vorgenommen wird. Die Halteflächenabschnitte 10 werden so um die Halteflächenfalzkanten 9 abgewinkelt, dass beide Halteflächenabschnitte 10 eine gemeinsame Ebene einnehmen. Die nicht näher bezeichneten Klebelaschen der Halteflächenabschnitte 10 werden an den Querlaschen 7 angeklebt. Dabei kann durch nicht näher bezeichnete Öffnungen in der Grundfläche 4, die den Querfalzkanten 5 benachbart sind, eine mechanische Abstützung von innen gegen die Querlaschen 7 vorgenommen werden, um auftretende Andruckkräfte auf die Klebelaschen kompensieren zu können. Die Verstärkungslaschen 14 werden um die Seitenfalze 15 von den Halteflächenabschnitten 10 in Richtung der Grundfläche 4 abgeklappt und mit den aus der Grundfläche 4 in Richtung Halteflächenabschnitte 10 ausgeklappten Klebelaschen 19 verbunden. Nach Aushärtung des Klebstoffes ergibt sich dadurch die gewünschte formstabile, leichtgewichtige und kostengünstig herzustellende Transportvorrichtung.

In Figur 2 ist ein Ausschnitt aus einer Transportvorrichtung isometrisch dargestellt, bei dem eine Verstärkungswirkung der Verstärkungslaschen 14 mit den Klebelaschen 19 erkennbar ist. Dadurch wird eine deutliche Erhöhung einer Biegesteifigkeit der Transportvorrichtung erzielt. Weiterhin ist erkennbar, wie die nicht näher bezeichneten Klebelaschen, die an den Halteflächenabschnitten 10 sowie den Seitenflächen 8 vorgesehen sind, miteinander verbunden werden, um eine besonders stabile Transportvorrichtung zu gewährleisten. Darüber hinaus wird in Figur 2 dargestellt, dass sich durch einen nicht näher bezeichneten Überstand der Klebelaschen der Seitenflächen 8 jeweils eine Eckfahne ausbilden lässt, die einerseits für eine Stapelung der Transportvorrichtungen ohne Behälter geeignet ist und andererseits als Abstandshalter zwischen einzelnen Transportvorrichtungen einsetzbar ist.

In Figur 3 ist dargestellt, wie eine erfindungsgemäße Anordnung von Behältern 21 in einer Transportvorrichtung 1 vorgesehen sein kann. Die Behälter 21 sind als im wesentlichen kegelabschnittsförmige Kunststofftiefziehteile mit umlaufenden Siegelrand 22 ausgeführt. Auf den Siegelrand ist jeweils ein nicht näher dargestellter Behälterdeckel zum Beispiel in Form einer Aluminiumfolie aufgeprägt. Während ein erster, in Figur 3 rechts dargestellter Behälter 21 vollständig auf der Grundfläche 4 der Transportvorrichtung 1 aufliegt, sind alle nachfolgenden Behälter 21 mit ihrem umlaufenden Siegelrand 22 auf dem jeweils vorhergehenden Behälter 21 aufgelegt und geraten dadurch in eine leichte Schräglage. Dadurch ist die erfindungsgemäße geschuppte Anordnung der Behälter 21 verwirklicht, die gleichzeitig zu einer Erhöhung der Packungsdichte der Behälter 21 gegenüber den bekannten Transportvorrichtungen führt und eine volle Ausnutzung der auf die Palettengröße abgestimmten Grundflächenkantenlänge erlaubt.

Bei einer nicht näher dargestellten Ausführungsform der Erfindung sind an der Grundfläche der Transportvorrichtung Einprägungen vorgesehen, die die Schrägstellung der Becher begünstigen und für eine geringere Belastung der Behälterböden sorgen.

## Patentansprüche

1. Transportvorrichtung (1) mit im Wesentlichen gleichförmigen, für Milchprodukte vorgesehenen Behältern (21), die an ihrer Oberseite einen zumindest teilweise umlaufenden, seitlich überstehenden Siegelrand (22) aufweisen, mit einer im Wesentlichen rechteckigen Grundfläche (4), an der Haltemittel (3) zur Aufnahme der Behälter (21) vorgesehen sind, wobei für zumindest eine erste, insbesondere eine längere, Grundflächenkantenlänge ein ganzzahliger Bruchteil einer Europalettenkantenlänge vorgesehen ist und sich Siegelränder (22) benachbarter Behälter (21) überlappen, **dadurch gekennzeichnet, dass** die in der Transportvorrichtung (1) aufgenommenen Behälter (21) derart überlappend geschuppt angeordnet sind, dass längs beider Grundflächenkanten ein jeweils nachfolgender Behälter (21) mit seinem Siegelrand (22) auf einem Siegelrand (22) eines vorhergehenden Behälters (21) aufliegt.

2. Transportvorrichtung nach Anspruch 1, **dadurch gekennzeichnet, dass** für den ganzzahligen Bruchteil der Europalettenkantenlänge ein Wertebereich von 2 bis 6 vorgesehen ist.

3. Transportvorrichtung nach Anspruch 1 oder 2, **dadurch gekennzeichnet, dass** für die erste Grundflächenkantenlänge eine halbe Europalettenkantenlänge, insbesondere der kürzeren Europalettenkantenlänge, vorgesehen ist.

4. Transportvorrichtung nach einem der vorhergehenden Ansprüche, **dadurch gekennzeichnet, dass** für die erste Grundflächenkantenlänge 0.39m bis 0.40m, vorzugsweise 0.395m vorgesehen sind.

5. Transportvorrichtung nach einem der vorhergehenden Ansprüche, **dadurch gekennzeichnet, dass** auch für eine zweite, insbesondere die kürzere Grundflächenkantenlänge, ein ganzzahliger Bruchteil einer Europalettenkantenlänge, insbesondere der längeren Europalettenkantenlänge, vorgesehen ist.

6. Transportvorrichtung nach Anspruch 5, **dadurch gekennzeichnet, dass** für die zweite Grundflächenkantenlänge ein Viertel einer Europalettenkantenlänge, insbesondere eine Länge von 0.29m bis 0.30m, vorzugsweise 0.295m vorgesehen ist.

7. Transportvorrichtung nach einem der vorhergehenden Ansprüche, **dadurch gekennzeichnet, dass** als Haltemittel (3) für die Behälter (21) Ausnehmungen in einer zumindest nahezu parallel zur Grundfläche im Abstand zu dieser angeordneten Haltefläche vorgesehen sind, wobei vorzugsweise die Form und/oder Grösse der Ausnehmungen der Querschnittsform der aufzunehmenden Behälter (21) angepasst sind, die insbesondere kreisrund ist.

8. Transportvorrichtung nach einem der vorhergehenden Ansprüche, **dadurch gekennzeichnet, dass** für die Ausnehmungen der Haltemittel (3) eine Beabstandung vorgesehen ist, die kleiner als ein maximales Projektionsmass eines Behälters (21) auf die Grundfläche (4) ist.

9. Transportvorrichtung nach einem der Ansprüche 6 bis 8, **dadurch gekennzeichnet, dass** die Behälter (21) vorzugsweise im wesentlichen konisch ausgebildete Becher sind, die über die Haltefläche überstehen.

10. Transportvorrichtung nach einem der Ansprüche 6 bis 9, **dadurch gekennzeichnet, dass** die Becher ein Fassungsvermögen in einem Bereich von 0,16 Liter bis 0,3 Liter, bevorzugt in einem Bereich zwischen 0,2 Liter und 0,25 Liter aufweisen.

11. Transportvorrichtung nach zumindest einem der vorhergehenden Ansprüche, **dadurch gekennzeichnet, dass** längs der ersten Grundflächenkantenlänge sechs benachbarte, im Wesentlichen äquidistante Ausnehmungen als Haltemittel (3) vorgesehen sind.

12. Transportvorrichtung nach zumindest einem der vorhergehenden Ansprüche, **dadurch gekennzeichnet, dass** längs der zweiten Grundflächenkantenlänge vier benachbarte, zumindest nahezu äquidistante Ausnehmungen vorgesehen sind.

13. Transportvorrichtung nach zumindest einem der vorhergehenden Ansprüche, **dadurch gekennzeichnet, dass** Mittelachsen der Ausnehmungen, insbesondere in Längsrichtung der Grundfläche (4), weniger als 75mm, insbesondere ca. 65mm, besonders bevorzugt 64mm, voneinander beabstandet sind, wobei der maximale Durchmesser der Behälter (21) im oberen Bereich, insbesondere am oberen Siegelrand (22), mehr als 65mm vorzugsweise ca. 68mm beträgt.

## Claims

1. Transporting arrangement (1) having essentially identically shaped containers (21) which are intended for dairy products and have a laterally projecting sealing periphery (22) running at least part of the way round their top side, and having an essentially rectangular base surface (4), on which retaining means (3) are provided for accommodating the containers (21), wherein a whole-numbered fraction of a Europallet edge length is provided for at least a first, in particular a longer, base-surface edge length, and sealing peripheries (22) of adjacent containers (21) overlap, **characterized in that** the containers (21) accommodated in the transporting arrangement (1) are imbricated in overlapping fashion such that, along the two base-surface edges, a container (21) which follows in each case has its sealing periphery (22) resting on a sealing periphery (22) of a preceding container (21).

2. Transporting arrangement according to Claim 1, **characterized in that** a value range of two to six is provided for the whole-numbered fraction of the Europallet edge length.

3. Transporting arrangement according to Claim 1 or 2, **characterized in that** half a Europallet edge length, in particular half of the shorter Europallet edge length, is provided for the first base-surface edge length.

4. Transporting arrangement according to one of the preceding claims, **characterized in that** dimensions of 0.39 m to 0.40 m, preferably 0.395 m, are provided for the first base-surface edge length.

5. Transporting arrangement according to one of the preceding claims, **characterized in that** a whole-numbered fraction of a Europallet edge length, in particular of the longer Europallet edge length, is provided for a second, in particular the shorter, base-surface edge length.

6. Transporting arrangement according to Claim 5, **characterized in that** a quarter of a Europallet edge length, in particular a length of 0.29 m to 0.30 m, preferably 0.295 m, is provided for the second base-surface edge length.

7. Transporting arrangement according to one of the preceding claims, **characterized in that** cutouts in a retaining surface arranged at least more or less parallel to the base surface, at a distance therefrom, are provided as the retaining means (3) for the containers (21), wherein preferably the shape and/or size of the cutouts are/is adapted to the cross-sectional shape of the containers (21) which are to be accommodated, this cross-sectional shape being, in particular, circular.

8. Transporting arrangement according to one of the preceding claims, **characterized in that** the spacing envisaged for the cutouts of the retaining means (3) is smaller than the maximum extent of projection of a container (21) onto the base surface (4).

9. Transporting arrangement according to one of Claims 6 to 8, **characterized in that** the containers (21) are preferably essentially conical cups which project beyond the retaining surface.

10. Transporting arrangement according to one of Claims 6 to 9, **characterized in that** the cups have a capacity in a range of 0.16 litres to 0.3 litres, preferably in a range between 0.2 litres and 0.25 litres.

11. Transporting arrangement according to at least one of the preceding claims, **characterized in that** six adjacent, essentially equidistant cutouts are provided as retaining means (3) along the first base-surface edge length.

12. Transporting arrangement according to at least one of the preceding claims, **characterized in that** four adjacent, at least more or less equidistant cutouts are provided along the second base-surface edge length.

13. Transporting arrangement according to at least one of the preceding claims, **characterized in that** centre axes of the cutouts, in particular in the longitudinal direction of the base surface (4), are spaced apart from one another by less than 75 mm, in particular approximately 65 mm, particularly preferably 64 mm, wherein the maximum diameter of the containers (21) in the top region, in particular at the top sealing periphery (22), is more than 65 mm, preferably approximately 68 mm.

## Revendications

1. Dispositif de transport (1) comprenant des récipients (21) sensiblement de même forme, prévus pour des produits laitiers, qui présentent sur leur côté supérieur un bord soudé (22) saillant latéralement, au moins partiellement circonférentiel, avec une surface de base (4) sensiblement rectangulaire, sur laquelle sont prévus des moyens de retenue (3) pour recevoir les récipients (21), pour au moins une première longueur de bord de surface de base, notamment relativement longue, une fraction paire d'une longueur de bord d'europalette étant prévue et des bords soudés (22) de récipients adjacents (21) se chevauchant, **caractérisé en ce que** les récipients (21) reçus dans le dispositif de transport (1) sont disposés de manière imbriquée en se chevauchant, **en ce que** le long des deux bords de la surface de base, un récipient suivant respectif (21) repose avec son bord soudé (22) sur un bord soudé (22) d'un récipient précédent (21).

2. Dispositif de transport selon la revendication 1, **caractérisé en ce que** pour la fraction paire de la longueur de bord d'europalette, on prévoit une plage de valeur de 2 à 6.

3. Dispositif de transport selon la revendication 1 ou 2, **caractérisé en ce que** pour la première longueur de bord de la surface de base, on prévoit une demi-longueur de bord d'europalette, en particulier la longueur de bord d'europalette la plus courte.

4. Dispositif de transport selon l'une quelconque des revendications précédentes, **caractérisé en ce que** pour la première longueur de bord de la surface de base, on prévoit 0,39 m à 0,40 m, de préférence 0,395 m.

5. Dispositif de transport selon l'une quelconque des revendications précédentes, **caractérisé en ce** pour une deuxième longueur de bord de la surface de base, en particulier la plus courte, on prévoit une fraction paire d'une longueur de bord d'europalette, en particulier de la longueur de bord d'europalette la plus longue.

6. Dispositif de transport selon la revendication 5, **caractérisé en ce que** pour la deuxième longueur de bord de la surface de base, on prévoit un quart d'une longueur de bord d'europalette, en particulier une longueur de 0,29 m à 0,30 m, de préférence de 0,295 m.

7. Dispositif de transport selon l'une quelconque des revendications précédentes, **caractérisé en ce que** l'on prévoit comme moyens de retenue (3) pour les récipients (21) des évidements dans une surface de retenue disposée au moins presque parallèlement à la surface de base à distance de celle-ci, la forme et/ou la taille des évidements étant de préférence adaptées à la forme en section transversale des récipients à recevoir (21), qui est notamment ronde circulaire.

8. Dispositif de transport selon l'une quelconque des revendications précédentes, **caractérisé en ce que** pour les évidements des moyens de retenue (3), on prévoit un espacement qui est inférieur à une masse en projection maximale d'un récipient (21) sur la surface de base (4).

9. Dispositif de transport selon l'une quelconque des revendications 6 à 8, **caractérisé en ce que** les récipients (21) sont des coupes réalisées de préférence essentiellement sous forme conique, qui dépassent de la surface de retenue.

10. Dispositif de transport selon l'une quelconque des revendications 6 à 9, **caractérisé en ce que** les coupes ont une capacité volumique de l'ordre de 0,16 litre à 0,3 litre, de préférence de l'ordre de 0,2 litre à 0,25 litre.

11. Dispositif de transport selon au moins l'une quelconque des revendications précédentes, **caractérisé en ce que** le long de la première longueur de bord de la surface de base sont prévus six évidements adjacents essentiellement équidistants servant de moyens de retenue (3).

12. Dispositif de transport selon au moins l'une quelconque des revendications précédentes, **caractérisé en ce que** le long de la deuxième longueur de bord de la surface de base sont prévus quatre évidements adjacents au moins pratiquement équidistants.

13. Dispositif de transport selon au moins l'une quelconque des revendications précédentes, **caractérisé en ce que** des axes médians des évidements, notamment dans la direction longitudinale de la surface de base (4), sont espacés les uns des autres de moins de 75 mm, en particulier d'environ 65 mm, en particulier de préférence de 64 mm, le diamètre maximal des récipients (21) dans la région supérieure, en particulier au niveau du bord soudé supérieur (22), valant plus de 65 mm, de préférence environ 68 mm.
